# EUROPÄISCHE PATENTSCHRIFT

(11) **EP 3 887 298 B1**
(45) Veröffentlichungstag und Bekanntmachung des Hinweises auf die Patenterteilung: **13.11.2024**
(21) Anmeldenummer: 19805331.6
(22) Anmeldetag: 22.11.2019
(51) Int. Cl.: B66B 1/34

(54) **POSITIONSBESTIMMUNG EINER AUFZUGSKABINE IN EINEM AUFZUGSSCHACHT**
DETERMINATION OF THE POSITION OF AN ELEVATOR CABIN IN AN ELEVATOR SHAFT
DÉTERMINATION DE LA POSITION D'UNE CABINE D'ASCENSEUR DANS UNE CAGE D'ASCENSEUR

(30) Priorität: 27.11.2018 EP 18208556
(43) Veröffentlichungstag der Anmeldung: 06.10.2021
(73) Patentinhaber: INVENTIO AG, 6052 Hergiswil (CH)
(72) Erfinder: STUDER, Christian, 6010 Kriens (CH)
(74) Vertreter: Inventio AG
(86) Internationale Anmeldenummer: PCT/EP2019/082183
(87) Internationale Veröffentlichungsnummer: WO 2020/109151

(56) Entgegenhaltungen:
- CN-A- 105 540 369
- DE-A1- 10 126 585
- ES-A1- 2 311 388

## Beschreibung

Die hier beschriebene Technologie betrifft allgemein ein Aufzugssystem. Ausführungsbeispiele der Technologie betreffen insbesondere ein System zur Bestimmung einer Position einer verfahrbaren Aufzugskabine und ein Aufzugssystem mit einem solchen System. Ausführungsbeispiele der Technologie betreffen ausserdem ein Verfahren zum Bestimmen der Position einer Aufzugskabine in einem Aufzugssystem.

DE 10126585A1 offenbart ein Positions-Referenzsystem für eine Aufzugskabine eines Aufzugssystems. Das Positions-Referenzsystem hat einen Sensor mit einem Laser, der einen Strahl emittiert, der von einem Spiegel reflektiert wird. Der reflektierte Strahl wird von einem Detektor im Sensor detektiert. Entweder der Laser oder der Spiegel ist in einer unbeweglichen Position angebracht, während die jeweils andere Einrichtung an der Aufzugskabine befestigt ist und sich zusammen mit dieser bewegt. Der Laserstrahl wird mit zwei Frequenzen moduliert, einer höheren und einer niedrigeren. Die niedrigere Frequenz liefert eine Grobposition der Aufzugskabine, während die höhere Frequenz eine Feinposition der Aufzugskabine liefert. Eine Positionskalibrierung erfolgt, wenn die Aufzugskabine stationär ist, um eine Ausgangsposition der Aufzugskabine zu bestimmen. Beginnt die Aufzugskabine sich zu bewegen, wird die Grobposition anhand der niedrigeren Frequenz bestimmt, während die Feinposition anhand der höheren Frequenzen bestimmt wird. Damit kann bezogen auf die Ausgangsposition eine Absolutposition der sich bewegenden Aufzugskabine bestimmt werden.

ES 2 311 388 A1 beschreibt ein Aufzugssystem mit einem System zur Positions- und/oder Geschwindigkeitsbestimmung, das über Ultrabreitband-Signalübertragungsmittel die Entfernung und/oder die relative Geschwindigkeit einer Kabine ermittelt. Ein Signal wird zu einem Reflektor gesendet, der das Signal reflektiert, um es dann mit einer Antenne zu empfangen. Die zwischen dem Senden und dem Empfang des Signals verstrichene Zeit und somit die Entfernung werden bestimmt. Ausserdem ist eine Variante ohne Reflektor offenbart.

CN 105 540 369 A beschreibt ein System zur Erfassung der absoluten Position einer Aufzugskabine. Ein Funksender ist oben auf der Aufzugskabine angeordnet, und ein Funkempfänger ist oben im Aufzugschacht angeordnet und elektrisch mit einem Positionserkennungsprozessor verbunden. Der Funkempfänger erfasst die Ausbreitungszeit des Funksignals und ermittelt eine Phasenverzögerung, und der Positionserkennungsprozessor ermittelt damit die absolute Position der Aufzugskabine in Fahrtrichtung.

Die Genauigkeit eines Laser-basierten Positions-Referenzsystems hängt von der Qualität des reflektierten Laserstrahls ab, der auf den Detektor trifft. Obwohl ein Laserstrahl sehr gebündelt ist und eine hohe Intensität hat, unterliegt er atmosphärischen Verzerrungen. Temperaturschwankungen entlang der Vertikalen in einem Aufzugsschacht (vor allem in hohen Gebäuden), Luftbewegung, Feuchtigkeit und Staub können die Qualität des reflektierten Laserstrahls negativ beeinflussen, weil u. U. die Intensität des auf den Detektor auftreffenden Laserstrahls sehr gering sein kann. Eine Bestimmung der Entfernung hängt daher von solchen Einflüssen ab, wodurch eine genaue Bestimmung der Absolutposition unsicher wird. Es besteht daher ein Bedarf an einer verbesserten Technologie zur Bestimmung der Position einer Aufzugskabine.

Ein Aspekt der hier beschriebenen Technologie betrifft ein Aufzugssystem gemäss Anspruch 1. Das Aufzugssystem weist eine Aufzugskabine, eine Aufzugssteuerung, eine Übertragungseinrichtung, eine Sendeeinrichtung, eine Detektionseinrichtung und eine Verarbeitungseinrichtung auf. Die Aufzugssteuerung ist ausgestaltet, ein Verfahren der Aufzugskabine entlang einer Fahrbahn in einem Gebäude zu steuern. Die Übertragungseinrichtung ist ausgestaltet, elektrische Energie und/oder Information zwischen der Aufzugskabine und der Aufzugssteuerung zu übertragen. Die Übertragungseinrichtung umfasst ein Hängekabel, das im Auszugssystem zur Übertragung von Energie und/oder Information von und zur Aufzugskabine dient und eine festgelegte Länge hat. Die Sendeeinrichtung ist ausgestaltet, ein Messsignal als elektromagnetische Strahlung über einen Luftweg auszusenden. Die Detektionseinrichtung ist in Richtung des Luftwegs entfernt von und gegenüber der Sendeeinrichtung angeordnet. Die Detektionseinrichtung ist ausgestaltet, das Messsignal über den Luftweg direkt zu empfangen und in ein elektrisches Signal zu wandeln. Die Verarbeitungseinrichtung ist ausgestaltet, mittels des elektrischen Signals eine Laufzeit des Messsignals entlang des Luftwegs zu bestimmen und mittels der Laufzeit eine Entfernung zwischen der Sendeeinrichtung und der Detektionseinrichtung zu bestimmen.

Die Verarbeitungseinrichtung ist zudem ausgestaltet, mittels der Entfernung eine Position der Aufzugskabine zu bestimmen. Die Übertragungseinrichtung bildet zusätzlich einen Kommunikationskanal zwischen der Sendeeinrichtung und der Detektionseinrichtung, der eine Schleife von der Sendeeinrichtung über den Luftweg zur Detektionseinrichtung und von dort zur Sendeeinrichtung schliesst. Die Übertragungseinrichtung ist für eine Signalübertragung zur Sendeeinrichtung und zur Detektionseinrichtung ausgestaltet, wobei die Entfernung auf der Seite der Sendeeinrichtung oder auf der Seite der Detektionseinrichtung bestimmbar ist

Ein weiterer Aspekt der hier beschriebenen Technologie betrifft ein Verfahren gemäss Anspruch 12 zum Bestimmen einer Entfernung in einem Aufzugssystem, das eine Aufzugskabine, eine Aufzugssteuerung, eine Übertragungseinrichtung, die elektrische Energie und/oder Information zwischen der Aufzugskabine und der Aufzugssteuerung überträgt, eine Sendeeinrichtung, eine von der Sendeeinrichtung durch einen Luftweg getrennt und entfernt positionierte Detektionseinrichtung und eine Verarbeitungseinrichtung hat. Die Übertragungseinrichtung umfasst ein Hängekabel festgelegter Länge umfasst, das im Auszugssystem zur Übertragung von Energie und/oder Information von und zur Aufzugskabine dient, wobei die Übertragungseinrichtung zusätzlich einen Kommunikationskanal zwischen der Sendeeinrichtung und der Detektionseinrichtung bildet, der eine Schleife von der Sendeeinrichtung über den Luftweg zur Detektionseinrichtung und von dort zur Sendeeinrichtung schliesst. Die Übertragungseinrichtung ist für eine Signalübertragung zur Sendeeinrichtung und zur Detektionseinrichtung ausgestaltet, wobei die Entfernung auf der Seite der Sendeeinrichtung oder auf der Seite der Detektionseinrichtung bestimmbar ist. Gemäss dem Verfahren wird die Sendeeinrichtung angesteuert, um ein Messsignal als elektromagnetische Strahlung zu emittieren, und die Detektionseinrichtung wird betrieben, um die elektromagnetische Strahlung in ein elektrisches Signal zu wandeln, wobei sich die elektromagnetische Strahlung auf direktem Luftweg von der Sendeeinrichtung zur Detektionseinrichtung ausbreitet. Die Verarbeitungseinrichtung wird betrieben, um mittels des empfangenen elektrischen Signals eine Laufzeit des Messsignals über den Luftweg zu bestimmen und mittels der Laufzeit eine Entfernung zwischen der Sendeeinrichtung und der Detektionseinrichtung zu bestimmen. Mittels der Entfernung wird eine Position der Aufzugskabine bestimmt.

Die hier beschriebene Technologie ermöglicht in einem Aufzugssystem eine Bestimmung der Entfernung, die in einem reduzierten Mass von äusseren Einflüssen abhängt. Dies wird dadurch ermöglicht, dass das Messsignal den Luftweg nur einmal durchläuft, nämlich auf dem Hinweg von der Sendeeinrichtung zur Detektionseinrichtung. Die Detektionseinrichtung ist dafür in Richtung des Luftwegs entfernt von und gegenüber der Sendeeinrichtung angeordnet. Die Anordnung ist dabei so gewählt, dass zwischen der Sendeeinrichtung und der Detektionseinrichtung "Sichtverbindung" besteht, d. h. ein beispielhafter optischer Strahl kann ungehindert auf die Detektionseinrichtung treffen.

Die hier beschriebene Technologie lässt sich mit relativ geringem Aufwand in einem Aufzugssystem anwenden. Die Übertragungseinrichtung wird zusätzlich als Kommunikationskanal genutzt, wodurch eine Installation eines zusätzlichen Kommunikationskanals entfällt. Dadurch ist es auch möglich, ein in einem Gebäude bereits installiertes und in Betrieb genommenes Aufzugssystem mit der hier beschriebenen Technologie mit relativ geringem Aufwand auszustatten, beispielsweise im Rahmen einer Aufzugsmodernisierung.

Die zusätzliche Nutzung der Übertragungseinrichtung als Kommunikationskanal ist insbesondere auch deshalb ein Vorteil, weil die Sendeeinrichtung und die Detektionseinrichtung entfernt voneinander angeordnet sind; je nachdem, ob ein Signal auf der Seite der Sendeeinrichtung oder auf der Seite der Detektionseinrichtung verfügbar sein soll, kann es über die Übertragungseinrichtung übermittelt werden. Damit wird Flexibilität hinsichtlich der räumlichen Anordnung der Einrichtungen erreicht, beispielsweise kann die Bestimmung der Entfernung auf der Seite der Sendeeinrichtung oder auf der Seite der Detektionseinrichtung erfolgen.

Die Übertragungseinrichtung umfasst ein Hängekabel, das an der Aufzugskabine und and oder in der Nähe der Aufzugssteuerung befestigt ist. Das Hängekabel hat eine festgelegte und konstante Länge, welche zur Bestimmung der Laufzeit genutzt wird.

Bei der hier beschriebenen Technologie kann die Entfernung auf unterschiedliche Art und Weise bestimmt werden. In einem ersten Ausführungsbeispiel ist die Verarbeitungseinrichtung bei der Sendeeinrichtung angeordnet und durch eine erste Schnittstelleneinrichtung an die Übertragungseinrichtung gekoppelt, um das elektrische Signal über die Übertragungseinrichtung zu empfangen. Die Übertragungseinrichtung in Form eines Hängekabels schliesst somit eine Schleife von der Sendeeinrichtung über den Luftweg zur Detektionseinrichtung und von dort zur bei der Sendeeinrichtung angeordneten Verarbeitungseinrichtung. Die oben genannten eventuellen atmosphärischen Einflüsse wirken sich somit auf das Messsignal nur auf dem Luftweg aus.

In diesem ersten Ausführungsbeispiel ist die Verarbeitungseinrichtung ausgestaltet, die Laufzeit aus einer Differenz zwischen einem zweiten Zeitpunkt, zu dem die Verarbeitungseinrichtung das elektrische Signal empfängt, und einem ersten Zeitpunkt, zu dem die Sendeeinrichtung das Messsignal aussendet, zu bestimmen. Das Senden des Messsignals durch die Sendeeinrichtung und die Bestimmung der Entfernung durch die Verarbeitungseinrichtung erfolgen somit (bezogen auf die Übertragungseinrichtung) auf der gleichen Seite. Die Sendeeinrichtung und die Verarbeitungseinrichtung können daher beispielsweise auf einer gemeinsamen Platine angeordnet sein; dies reduziert z. B. den Schaltungsaufwand und den Platzbedarf.

In einer Ausgestaltung des ersten Ausführungsbeispiels sind die Verarbeitungseinrichtung und die Sendeeinrichtung zueinander zeitlich synchronisiert. Das heisst die Verarbeitungseinrichtung und die Sendeeinrichtung haben eine gemeinsame Zeitreferenz ("Uhr"). Das zum zweiten Zeitpunkt durch die Verarbeitungseinrichtung empfangene elektrische Signal kann daher eindeutig dem zum ersten Zeitpunkt von der Sendeeinrichtung gesendeten Messsignal zugeordnet werden, um damit die Laufzeit zu bestimmen.

In einem zweiten Ausführungsbeispiel ist die Verarbeitungseinrichtung bei der Detektionseinrichtung angeordnet ist und durch eine zweite Schnittstelleneinrichtung an die Übertragungseinrichtung gekoppelt ist. Die Sendeinrichtung ist ausserdem ausgestaltet, das Messsignal als elektrisches Messsignal über die Übertragungseinrichtung zur Verarbeitungseinrichtung zu senden. Die Übertragungseinrichtung in Form eines Hängekabels stellt somit quasi einen zum Luftweg parallelen Kommunikationskanal dar. Die Verarbeitungseinrichtung empfängt somit das elektrische Signal von der Detektionseinrichtung und das elektrische Messsignal über die Übertragungseinrichtung.

In diesem zweiten Ausführungsbeispiel ist die Verarbeitungseinrichtung ausgestaltet, die Laufzeit aus einer Differenz zwischen einem zweiten Zeitpunkt, zu dem die Detektionseinrichtung das Messsignal über den Luftweg empfängt, und einem dritten Zeitpunkt, zu dem die Verarbeitungseinrichtung das elektrische Messsignal über die Übertragungseinrichtung empfängt, zu bestimmen. Das Erzeugen des elektrischen Signals, das Empfangen des elektrischen Messsignals und die Bestimmung der Entfernung durch die Verarbeitungseinrichtung erfolgen somit (bezogen auf die Übertragungseinrichtung) auf der gleichen Seite. Die Detektionseinrichtung und die Verarbeitungseinrichtung können daher beispielsweise auf einer gemeinsamen Platine angeordnet sein; dies reduziert z. B. den Schaltungsaufwand und den Platzbedarf.

In einer Ausgestaltung des zweiten Ausführungsbeispiels sind die Verarbeitungseinrichtung und die Detektionseinrichtung zueinander zeitlich synchronisiert, d. h. sie haben eine gemeinsame Zeitreferenz. Das zum zweiten Zeitpunkt durch die Verarbeitungseinrichtung empfangene elektrische Signal kann daher eindeutig dem zum dritten Zeitpunkt von der Verarbeitungseinrichtung empfangenen elektrischen Messsignal zugeordnet werden, um damit die Laufzeit zu bestimmen.

In einem dritten Ausführungsbeispiel ist die Verarbeitungseinrichtung bei der Detektionseinrichtung angeordnet und durch die zweite Schnittstelleneinrichtung an die Übertragungseinrichtung gekoppelt. Diesbezüglich ist die Anordnung ähnlich derjenigen des zweiten Ausführungsbeispiels. Im dritten Ausführungsbeispiel wird die Übertragungseinrichtung zur zeitlichen Synchronisation der Verarbeitungseinrichtung und der Sendeeinrichtung genutzt.

In diesem dritten Ausführungsbeispiel ist die Verarbeitungseinrichtung ausgestaltet, die Laufzeit aus einer Differenz zwischen einem zweiten Zeitpunkt, zu dem die Verarbeitungseinrichtung das elektrische Signal empfängt, und einem ersten Zeitpunkt, zu dem die Sendeeinrichtung das Messsignal aussendet, zu bestimmen. Da die Verarbeitungseinrichtung und die Sendeeinrichtung eine gemeinsame Zeitreferenz haben, kann das zum zweiten Zeitpunkt durch die Verarbeitungseinrichtung empfangene elektrische Signal eindeutig dem zum ersten Zeitpunkt von der Sendeeinrichtung gesendeten Messsignal zugeordnet werden, um damit die Laufzeit zu bestimmen.

In den genannten Ausführungsbeispielen werden eine oder mehrere Schnittstelleneinrichtungen genutzt. Umfasst die Übertragungseinrichtung ein Hängekabel, ist dieses bereits durch Schnittstelleneinrichtungen des Aufzugssystems an die Aufzugskabine und die Aufzugssteuerung, bzw. Stromversorgung gekoppelt. Der zusätzliche Aufwand für die Ankoppelung gemäss den hier beschriebenen Ausführungsbeispielen ist daher gering.

In einem Ausführungsbeispiel der hier beschriebenen Technologie kommen kostengünstige und allgemein verfügbare Komponenten zum Einsatz. Dies trägt auch dazu bei, dass die Technologie mit relativ geringem Aufwand implementiert werden kann. Zu diesen Komponenten gehören beispielsweise ein elektro-optischer Wandler und ein opto-elektrischer Wandler. Der elektro-optische Wandler kann z. B. eine LED-, Laser-, oder Laserdioden-Einheit umfassen, und der opto-elektrische Wandler kann z. B. eine PIN-Dioden Einheit umfassen.

Die hier beschriebene Technologie bietet zudem Flexibilität bei der Anwendung im Aufzugssystem. In einem Ausführungsbeispiel ist die Sendeeinrichtung an einem festgelegten Ort in einem Aufzugsschacht (stationär) angeordnet, während die Detektionseinrichtung an der Aufzugskabine (und damit verfahrbar) angeordnet ist. In einem anderen Ausführungsbeispiel ist dagegen die Detektionseinrichtung an einem festgelegten Ort im Aufzugsschacht (stationär) angeordnet, während die Sendeeinrichtung an der Aufzugskabine (und damit verfahrbar) angeordnet ist.

Im Folgenden sind verschiedene Aspekte der verbesserten Technologie anhand von Ausführungsbeispielen in Verbindung mit den Figuren näher erläutert. Alle Figuren sind lediglich schematische Darstellungen von Verfahren und Vorrichtungen bzw. ihrer Bestandteile gemäß Ausführungsbeispielen der verbesserten Technologie. Insbesondere Abstände und Größenrelationen sind in den Figuren nicht maßstabsgetreu wiedergegeben. In den Figuren haben gleiche Elemente gleiche Bezugszeichen. Es zeigen:
- Fig. 1: eine schematische Darstellung eines beispielhaften Aufzugssystems mit einem System zur Bestimmung einer Position einer Aufzugskabine;
- Fig. 2: ein schematisches Blockschaltbild eines ersten Ausführungsbeispiels eines Systems zur Bestimmung einer Position einer Aufzugskabine;
- Fig. 3: ein schematisches Blockschaltbild eines zweiten Ausführungsbeispiels eines Systems zur Bestimmung einer Position einer Aufzugskabine;
- Fig. 4: ein schematisches Blockschaltbild eines dritten Ausführungsbeispiels eines Systems zur Bestimmung einer Position einer Aufzugskabine; und
- Fig. 5: eine beispielhafte Darstellung eines Ausführungsbeispiels eines Verfahrens zum Bestimmen einer Entfernung in einem Aufzugssystem.

Fig. 1 zeigt eine schematische Darstellung eines Ausführungsbeispiels eines Aufzugssystems 1 in einem Gebäude, wobei das Aufzugssystem 1 mit einem System zur Bestimmung einer Position einer Aufzugskabine 6 ausgestattet ist. Bei dem Gebäude kann es sich prinzipiell um jegliche Art von mehrstöckigem Gebäude (z. B. Wohnhaus, Hotel, Bürogebäude, Sportstation etc.) handeln. Das Aufzugssystem 1 kann auch auf einem Schiff installiert sein. Im Folgenden werden Komponenten und Funktionen des Aufzugssystems 1 erläutert, soweit sie für ein Verständnis der hier beschriebenen Technologie hilfreich erscheinen. Das in Fig. 1 gezeigte Gebäude hat eine Vielzahl von Stockwerken L1, L2, L3, die durch das Aufzugssystem 1 bedient werden, d. h. ein Passagier 32 kann nach Eingabe eines Rufs an einem Rufeingabeterminal 30 vom Aufzugssystem 1 von einem Einsteigestockwerk auf ein Zielstockwerk befördert werden.

Im gezeigten Ausführungsbeispiel ist die Aufzugskabine 6 im Gebäude entlang einer Fahrbahn verfahrbar. Die Fahrbahn erstreckt sich beispielsweise entlang eines vertikalen Aufzugsschachts 16. In einem anderen Ausführungsbeispiel kann sich die Fahrbahn entlang einer horizontalen oder schrägen Ebene erstrecken. In einem weiteren Ausführungsbeispiel kann die Fahrbahn vertikale und horizontale Strecken aufweisen. Im Folgenden erfolgt die Beschreibung der hier offenbarten Technologie anhand dem in Fig. 1 gezeigten beispielhaften Aufzugssystem 1.

Das in Fig. 1 gezeigte Aufzugssystem 1 umfasst ausserdem eine Aufzugssteuerung (EC) 12, eine Antriebsmaschine (M) 14, ein Gegengewicht (CW) 18, eine Übertragungseinrichtung 20, ein Tragmittel 26 (ein oder mehrere Stahlseile oder Flachriemen) und mehrere Umlenkrollen 34. Das Tragmittel 26 hat zwei Enden, wobei jedes Ende an einem Fixpunkt 36 im Aufzugsschacht 16 befestigt ist. Zwischen den Fixpunkten 36 umschlingt das Tragmittel 26 teilweise die Umlenkrolle 34 am Gegengewicht 18, eine Treibscheibe der Antriebsmaschine 14 und die Umlenkrollen 34 an der Aufzugskabine 6. Beim gezeigten Aufzugssystem 1 handelt es sich somit um einen Traktionsaufzug, wobei weitere Details, wie zum Beispiel Führungsschienen für die Aufzugskabine 6 und Führungsschienen für das Gegengewicht 18 in Fig. 1 nicht gezeigt sind. Die Aufzugsteuerung 12 ist mit der Antriebsmaschine 14 verbunden und steuert diese an, um die Aufzugskabine 6 im Schacht 16 zu verfahren. Die Funktion eines Traktionsaufzugs, dessen Komponenten und die Aufgaben einer Aufzugsteuerung 12 sind dem Fachmann allgemein bekannt. Der Fachmann erkennt, dass das Aufzugssystem 1 mehrere Aufzugskabinen 6 oder Mehrfachkabinen in einem oder mehreren Aufzugsschächten 16 umfassen kann, oder eine oder mehrere Gruppen von Aufzügen umfassen kann, die von einer Gruppensteuerung gesteuert werden.

Das Aufzugssystem 1 umfasst zudem ein Messsystem 3, das ausgestaltet ist, eine Position der Aufzugskabine 6 entlang der Fahrbahn im Aufzugsschacht 16 zu bestimmen. Das Messsystem 3 umfasst eine Sendeeinrichtung 2, die eine Strahlungsquelle 5 für elektromagnetische Strahlung umfasst, und eine Verarbeitungseinrichtung (µP) 4. Das Messsystem 3 umfasst zudem eine Detektionseinrichtung 8, die zum Empfang von elektromagnetischer Strahlung ausgelegt ist. Weitere Details zu beispielhaften Ausgestaltungen des Messsystems 3 sind in Verbindung mit Fig. 2, Fig. 3 und Fig. 4 angegeben.

Für die Positionsbestimmung gemäss der hier beschriebenen Technologie ist die Detektionseinrichtung 8 räumlich getrennt durch einen Luftweg D und entfernt von der Sendeeinrichtung 2 bzw. deren Strahlungsquelle 5 angeordnet. Im Ausführungsbeispiel gemäss Fig. 1 sind die Sendeeinrichtung 2 mit der Strahlungsquelle 5 und die Verarbeitungseinrichtung 4 an einem festgelegten (stationären) Ort im Aufzugsschacht 16 angeordnet. Die Detektionseinrichtung 8 ist dagegen an der Aufzugskabine 6 angeordnet und wird mit dieser im Aufzugsschacht 16 verfahren, beispielweise wenn die Aufzugskabine 6 zur Bedienung eines Aufzugsrufs verfahren wird. Der Fachmann erkennt, dass in einem anderen Ausführungsbeispiel eine umgekehrte Anordnung vorgesehen sein kann, d. h. die Sendeeinrichtung 2, oder zumindest die Strahlungsquelle 5, ist an der Aufzugskabine 6 angeordnet und mit dieser verfahrbar, während die Detektionseinrichtung 8 an einem festgelegten (stationären) Ort im Aufzugsschacht 16 angeordnet ist.

Der Fachmann erkennt auch, dass in dem in Fig. 1 gezeigten Ausführungsbeispiel die Verarbeitungseinrichtung 4 getrennt und entfernt von der Strahlungsquelle 5 angeordnet sein kann; ihre Funktion kann z. B. in der Aufzugssteuerung 12 integriert sein. Der Fachmann erkennt auch, dass die Verarbeitungseinrichtung 4, je nach Ausführungsbeispiel, neben einer Verarbeitungsfunktion zudem für andere Funktionen, beispielsweise eine Steuerungsfunktion und/oder eine Synchronisationsfunktion, ausgestaltet sein kann. Dazu umfasst die Verarbeitungseinrichtung 4 eine Prozessoreinheit, die für die vorgesehene Funktion entsprechend ausgestaltet ist, beispielsweise programmiert ist.

Die Sendeeinrichtung 2 kann z. B. mittels einer Halterung 38 im Aufzugsschacht 16 angeordnet sein; die Halterung 38 kann an oder bei der Antriebsmaschine 14 angeordnet sein, wie es in Fig. 1 angedeutet ist. Die Sendeeinrichtung 2 und die Verarbeitungseinrichtung 4 können auf einer gemeinsamen Leiterplatte (Platine) und/oder in einem gemeinsamen Gehäuse angeordnet sein. Bezogen auf die vertikale Richtung (d. h. in der Höhe) ist die Anordnung der Sendeeinrichtung 2 so gewählt, dass die Positionsbestimmung zwischen einer unteren Maximalposition der Aufzugskabine 6 (d. h. die Aufzugskabine 6 ist im untersten Stockwerk, an der untersten Fahrposition oder in einer sogenannten Schachtgrube) und einer oberen Maximalposition der Aufzugskabine 6 (d. h. die Aufzugskabine 6 ist im obersten Stockwerk, and der obersten Fahrposition oder in oder nahe einem sogenannten Schachtkopf) gewährleistet ist.

Die Strahlungsquelle 5 und die Detektionseinrichtung 8 sind zueinander so ausgerichtet, dass zwischen ihnen "Sichtverbindung" besteht und die emittierte elektromagnetische Strahlung ungehindert auf die Detektionseinrichtung 8 treffen kann. In Fig. 1 ist die emittierte elektromagnetische Strahlung als in Richtung der Aufzugskabine 6 zeigender Strahl 10 dargestellt. In einem Ausführungsbeispiel erzeugt eine Lasereinheit die elektromagnetische Strahlung, wie beispielsweise in Verbindung mit Fig. 2 beschrieben; der Strahl 10 ist deswegen auch als Laserstrahl 10 bezeichnet.

In Fig. 1 ist ersichtlich, dass die hier beschriebene Technologie eine Bestimmung der Entfernung ermöglicht, die in einem reduzierten Mass von äusseren Einflüssen abhängt. Dies wird dadurch ermöglicht, dass der aus einem elektrischen Messsignal hervorgehende Strahl 10 den Luftweg D nur einmal durchläuft, nämlich auf dem Hinweg von der Sendeeinrichtung 2 zur Detektionseinrichtung 8. Gemäss dem in Fig. 1 gezeigten Ausführungsbeispiel schliesst die Übertragungseinrichtung 20 einen Signalweg von der Sendeeinrichtung 2 über den Luftweg D zur Detektionseinrichtung 8 und von dort zur Auswerteeinrichtung 4, die in Fig. 1 auf der Seite der Sendeeinrichtung 2 angeordnet ist. Evtl. atmosphärische Einflüsse wirken sich somit auf den Strahl 10 nur auf dem Luftweg D aus. Auch in den in Fig. 2, Fig. 3 und Fig. 4 gezeigten Ausführungsbeispielen durchläuft der Strahl 10 den Luftweg D nur einmal.

Die Übertragungseinrichtung 20 umfasst in einem Ausführungsbeispiel ein Elektrokabel, das z. B. in einem Traktionsaufzug (oder anderen Aufzugstypen) zur Übertragung von elektrischer Energie und elektrischen Signalen vorgesehen ist und sich zwischen der Aufzugskabine 6 und einem Festpunkt, an den die Aufzugssteuerung 12 gekoppelt ist, erstreckt und eine festgelegte und konstante Länge hat. Das Elektrokabel hat dafür elektrische Energie- und Signalleitungen. Das Elektrokabel versorgt beispielsweise die Aufzugskabine 6 mit elektrischer Energie und überträgt Signale (z. B. Last-, Status- und/oder Kabinenrufinformation) von und zu der Aufzugskabine 6. Das Elektrokabel ist einem Fachmann auch als (flaches) Hängekabel bekannt, im Folgenden ist die

Übertragungseinrichtung 20 auch als Hängekabel 20 bezeichnet. Dem Fachmann sind daher Vorrichtungen (z. B. Schnittstelleneinrichtungen) bekannt, die das Hängekabel 20 einerseits an die Aufzugssteuerung 12 und deren Strom-/Spannungsversorgung und andererseits an die Aufzugskabine 6 und deren elektrische und elektronische Komponenten koppeln. In einem anderen Ausführungsbeispiel kann die Übertragungseinrichtung 20 eine oder mehrere Stromschienen umfassen.

In einem Ausführungsbeispiel umfasst das in Fig. 1 gezeigte Aufzugssystem 1 ausserdem Schnittstelleneinrichtungen (IF) 22, 24; die Schnittstelleneinrichtung 22 stellt eine elektrische Verbindung zwischen der Detektionseinrichtung 8 und dem Hängekabel 20 her, und die Schnittstelleneinrichtung 24 stellt eine elektrische Verbindung zwischen der Sendeeinrichtung 2 und dem Hängekabel 20 her. Je nach Ausgestaltung ist auch die Verarbeitungseinrichtung 4 an eine der Schnittstelleneinrichtungen 22, 24 gekoppelt. Die Schnittstelleneinrichtung 24 ist in Fig. 1 zudem mit der Aufzugssteuerung 12 verbunden. Die Schnittstelleneinrichtungen 22, 24 ermöglichen, dass elektrische Signale in das Hängekabel 20 eingespeist und daraus entnommen (ausgekoppelt) werden können. Der Fachmann erkennt, dass die Schnittstelleneinrichtungen 22, 24 dem Aufzugssystem 1, der Übertragungseinrichtung 20 oder dem Messsystem 3 (d. h. der Sendeeinrichtung 2 bzw. der Detektionseinrichtung 8) zugeordnet werden können.

Fig. 2 zeigt ein schematisches Blockschaltbild eines ersten Ausführungsbeispiels des Messsystems 3 mit der Sendeeinrichtung 2 und der Detektionseinrichtung 8. Fig. 2 zeigt zudem die Übertragungseinrichtung 20, die die Sendeeinrichtung 2 und die Detektionseinrichtung 8 über die Schnittstelleneinrichtungen 22, 24 miteinander verbindet. Der Fachmann erkennt, dass die Übertragungseinrichtung 20 zusätzlich mit anderen Komponenten des Aufzugssystems 1 verbunden ist, beispielsweise mit der Aufzugssteuerung 12. Zur Illustration ist ausserdem der (Laser)Strahl 10 eingezeichnet.

In Fig. 2 ist die Verarbeitungseinrichtung 4 beispielhaft der Sendeeinrichtung 2 zugeordnet und mit der Schnittstelleneinrichtung 24 verbunden. Die Sendeeinrichtung 2 umfasst neben der Strahlungsquelle 5 eine Steuereinrichtung (TX) 48 für die Strahlungsquelle 5 und eine Zeit- bzw. Takteinrichtung (CLK) 50. Die Detektionseinrichtung 8 umfasst eine Detektoreinheit 44 und eine Steuereinrichtung (RX) 46, die mit der Schnittstelleneinrichtung 22 verbunden ist.

In einem Ausführungsbeispiel ist das Messsystem 3 ein optisches Messsystem, d. h. die von der Strahlungsquelle 5 emittierte Strahlung liegt in einem Frequenzbereich, der das Lichtspektrum umfasst und vom Menschen als sichtbares Licht wahrgenommen werden kann. Die Detektionseinrichtung 8 ist entsprechend für dieses Lichtspektrum konfiguriert. Die Strahlungsquelle 5 umfasst dafür z. B. eine LED-, Laser- oder Laserdioden-Einheit. Eine solche Strahlungsquelle 5 sendet beispielsweise rotes Licht aus, sie ist in einem Ausführungsbeispiel als Laserdioden-Einheit ausgeführt. Eine solche Laserdioden-Einheit kann kompakt und platzsparend ausgeführt sein; hinzukommt, dass das rote Licht eine Justage der Strahlungsquelle 5 und des Detektors 44 erleichtert.

Die Steuereinrichtung 48 umfasst z. B. eine (Laser-)Treiberschaltung, die die Strahlungsquelle 5 gemäss einem elektrischen Messsignal ansteuert. Die Strahlungsquelle 5, als elektro-optischer Wandler, wandelt das elektrische Messsignal in ein Lichtsignal (Laserstrahl 10), dessen Eigenschaften (Intensität, (Puls)Frequenz und/oder Modulationsart) vom zugeführten elektrischen Messsignal vorgegeben werden können. Die Takteinrichtung 50 und die Verarbeitungseinrichtung 4 können wiederum das elektrische Messsignal vorgeben.

Der Detektor 44 der Detektionseinrichtung 8, als opto-elektischer Wandler, wandelt den empfangenen Laserstrahl 10 in ein elektrisches Signal ES, das der Empfangseinrichtung 46 zugeführt wird. Der Detektor 44 umfasst lichtempfindliche Komponenten, beispielsweise "Charge-Coupled Device" (CCD) Komponenten, "Complementary-Metal-Oxide-Semiconductor-Pixel (CMOS-Pixel), Avalanche-Photodioden (APDs) oder "positive-intrinsic-negative-Dioden" (PIN-Dioden). Diese Komponenten können so angeordnet und verschaltet werden, dass der Detektor 44 eine lichtempfindliche Detektionsfläche gewünschter Grösse hat. Die Grösse der Detektionsfläche ist so gewählt, dass der Laserstrahl 10 auch bei grösseren Entfernungen d, Abweichungen und Vibrationen der Aufzugskabine 6 auf den Detektor 44 trifft.

Die Empfangseinrichtung 46 steuert beispielsweise den Detektor 44, um dessen Betriebsparameter (z. B. einen Arbeitspunkt) festzulegen, und bereitet das elektrische Signal ES für eine Übermittlung über die Übertragungseinrichtung 20 auf (z. B. durch Verstärkung und Signalformung). Enthält der Laserstrahl 10 beispielsweise eine Folge von Lichtimpulsen, d. h. einen Lichtpuls, enthält das elektrische Signal ES entsprechend dazu eine Folge von elektrischen Impulsen.

Bei der hier beschriebenen Technologie zur Bestimmung der Position der Aufzugskabine 6 im Aufzugsschacht 16 kommt eine Laufzeitmessung zur Anwendung. Ein von der Strahlungsquelle 5 emittierter zeitlich kurzer Lichtimpuls braucht für den Luftweg von der Strahlungsquelle 5 zum Detektor 44 eine gewisse Laufzeit t. Durch Bestimmen dieser Laufzeit t kann bei gegebener Lichtgeschwindigkeit (c ≈ 300,000 km/s in Luft) die Entfernung d zwischen der Strahlungsquelle 5 und dem Detektor 44 ermittelt werden, d. h. d = c ·t.

Die so bestimmbare Entfernung d ermöglicht die Bestimmung der Position der Aufzugskabine 6. In der in Fig. 1 gezeigten Situation ist der Ort der Sendeeinrichtung 2 ein Bezugspunkt, von dem aus die Entfernung d bestimmt wird. In einem Ausführungsbeispiel hat der Bezugspunkt im Aufzugsschacht 16 eine festgelegte und damit bekannte Höhe h, beispielsweise bezogen auf einen Schachtboden oder einen Boden eines Erdgeschosses. Zu einem bestimmten Zeitpunkt hat die Detektionseinrichtung 8 die Entfernung d zur Sendeeinrichtung 2. Die Position der an der Aufzugskabine 6 angeordneten Detektionseinrichtung 8 (d. h. deren Höhe im Aufzugsschacht 16) ergibt sich aus der Differenz von Höhe h der Sendeeinrichtung 2 und Entfernung d. Aus der Position der Detektionseinrichtung 8 kann die Position der Aufzugskabine 6 abgeleitet werden. Die so bestimmte Position der Aufzugskabine 6 ist auch als absolute Position bezeichnet. Ist die Detektionseinrichtung 8 beispielsweise wie in Fig. 1 gezeigt am Dach der Aufzugskabine 6 angeordnet, ist damit die Position des Kabinendachs bekannt. Da eine Türschwelle der Aufzugskabine 6 oder ein Kabinenboden bekannte Distanzen vom Kabinendach haben, können auch die Positionen der Türschwelle und des Kabinenbodens bestimmt werden.

Für die Bestimmung der Laufzeit können verschiedene Messmethoden genutzt werden. Der Fachmann erkennt, dass das Messsystem 3 entsprechend der gewählten Messmethode konfiguriert ist. Im in Fig. 2 gezeigten ersten Ausführungsbeispiel ist die Verarbeitungseinrichtung 4 bei bzw. in der Sendeeinrichtung 2 angeordnet und durch die erste Schnittstelleneinrichtung 24 an die Übertragungseinrichtung 20 gekoppelt, um das elektrische Signal ES über die Übertragungseinrichtung 20 zu empfangen. In Fig. 2 ist das elektrische Signal ES symbolhaft als in Richtung der Sendeeinrichtung 2 zeigender Pfeil eingezeichnet.

In diesem ersten Ausführungsbeispiel ist die Verarbeitungseinrichtung 4 ausgestaltet, die Laufzeit aus einer Differenz zwischen einem Zeitpunkt t₂, zu dem die Verarbeitungseinrichtung 4 das elektrische Signal ES empfängt, und einem ersten Zeitpunkt t₁, zu dem die Sendeeinrichtung 2 das Messsignal aussendet, zu bestimmen. Das Senden des Messsignals durch die Sendeeinrichtung 2 und die Bestimmung der Entfernung durch die Verarbeitungseinrichtung 4 erfolgen somit (bezogen auf die Übertragungseinrichtung 20) auf der gleichen Seite. Die Sendeeinrichtung 2 und die Verarbeitungseinrichtung 4 sind auf einer gemeinsamen Platine angeordnet und haben eine gemeinsame Zeitreferenz, die durch die Takteinrichtung 50 vorgegeben ist. Diese Synchronisation ermöglicht, dass das zum Zeitpunkt t₂ durch die Verarbeitungseinrichtung empfangene elektrische Signal ES eindeutig dem zum Zeitpunkt t₁ von der Sendeeinrichtung 2 gesendeten Messsignal zugeordnet werden kann, um damit die Laufzeit t zu bestimmen: t = t₂ - t₁.

Die gemessene Laufzeit t setzt sich aus der Zeit t_{D}, die der Lichtstrahl 10 für den Luftweg D benötigt, und der Zeit t₂₀, die das elektrische Signal ES für die Länge des Hängekabels 20 benötigt, zusammen: t = t_{D} + t₂₀. Der Lichtstrahl 10 und das elektrische Signal ES breiten sich mit der für das jeweilige Medium bekannten Lichtgeschwindigkeit (C_{D}, C₂₀) aus; zudem ist die vorgegebene Länge L₂₀ des Hängekabels 20 bekannt. Mit der gemessenen Laufzeit t = t_{D} + t₂₀ = d/C_{D} +L₂₀/C₂₀ kann die Entfernung d zu d = C_{D} (t - L₂₀/C₂₀) berechnet werden.

Im in Fig. 3 gezeigten zweiten Ausführungsbeispiel ist die Verarbeitungseinrichtung 4 bei bzw. in der Detektionseinrichtung 8 angeordnet und durch die Schnittstelleneinrichtung 22 an die Übertragungseinrichtung 20 gekoppelt. Die Sendeinrichtung 2 ist ausserdem ausgestaltet, das Messsignal als elektrisches Messsignal EMS über die Übertragungseinrichtung 20 zur Verarbeitungseinrichtung 4 zu senden. Dafür ist die Steuereinrichtung 48 nicht nur mit der Strahlungsquelle 5 verbunden, sondern zusätzlich an die Schnittstelleneinrichtung 24 gekoppelt, um das elektrische Messsignal EMS in die Übertragungseinrichtung 20 einzuspeisen. In Fig. 3 ist das elektrische Messsignal EMS symbolhaft als in Richtung der Detektionseinrichtung 8 zeigender Pfeil eingezeichnet.

Die Übertragungseinrichtung 20 in Form eines Hängekabels stellt somit quasi einen zum Luftweg D parallelen Kommunikationskanal dar. Die Verarbeitungseinrichtung 4 empfängt somit das elektrische Signal von der Detektionseinrichtung 8 und das elektrische Messsignal EMS über die Übertragungseinrichtung 20.

In diesem zweiten Ausführungsbeispiel ist die Verarbeitungseinrichtung 4 ausgestaltet, die Laufzeit aus einer Differenz zwischen einem zweiten Zeitpunkt t2, zu dem die Detektionseinrichtung 8 das Messsignal über den Luftweg D empfängt, und einem dritten Zeitpunkt t3, zu dem die Verarbeitungseinrichtung 4 das elektrische Messsignal EMS über die Übertragungseinrichtung 20 empfängt, zu bestimmen. Das Erzeugen des elektrischen Signals ES, das Empfangen des elektrischen Messsignals EMS und die Bestimmung der Entfernung durch die Verarbeitungseinrichtung erfolgen somit (bezogen auf die Übertragungseinrichtung 20) auf der gleichen Seite. Die Detektionseinrichtung 8 und die Verarbeitungseinrichtung 4 können beispielsweise auf einer gemeinsamen Platine angeordnet sein.

In einer Ausgestaltung des zweiten Ausführungsbeispiels sind die Verarbeitungseinrichtung 4 und die Detektionseinrichtung 8 zueinander zeitlich synchronisiert. Das zum zweiten Zeitpunkt t₂ durch die Verarbeitungseinrichtung 4 empfangene elektrische Signal ES kann daher eindeutig dem zum dritten Zeitpunkt t₃ von der Verarbeitungseinrichtung empfangenen elektrischen Messsignal EMS zugeordnet werden, um damit die Laufzeit zu bestimmen.

Das elektrische Signal ES benötigt für die (bekannte) Länge L des Hängekabels 20 die Zeit t₂₀. Wird die Zeit t₃ gemessen, kann damit die Zeit t₁ bestimmt werden (t₁ =t₃ - t₂₀), zu der das elektrische Messsignal EMS und parallel dazu der Laserstrahl 10 ausgesendet wurden. Wird die Zeit t₂ gemessen, zu der das elektrische Signal ES von der Verarbeitungseinrichtung 4 empfangen wird, ergibt sich die Laufzeit t_{D} über den Luftweg D zu t_{D} = t₂ - t₁ und die Entfernung d zu d = C_{D} · t_{D}.

Fig. 4 zeigt ein drittes Ausführungsbeispiel. In diesem Ausführungsbeispiel ist die Verarbeitungseinrichtung 4 bei der Detektionseinrichtung 8 angeordnet und durch die Schnittstelleneinrichtung 22 an die Übertragungseinrichtung 20 gekoppelt. Diesbezüglich ist die Anordnung ähnlich derjenigen des in Fig. 3 gezeigten zweiten Ausführungsbeispiels. Im dritten Ausführungsbeispiel wird die Übertragungseinrichtung 20 zur zeitlichen Synchronisation der Verarbeitungseinrichtung 4 und der Sendeeinrichtung 2 genutzt.

In diesem dritten Ausführungsbeispiel ist die Verarbeitungseinrichtung 4 ausgestaltet, die Laufzeit aus einer Differenz zwischen einem zweiten Zeitpunkt t2, zu dem die Verarbeitungseinrichtung 4 das elektrische Signal empfängt, und einem ersten Zeitpunkt t1, zu dem die Sendeeinrichtung 2 das Messsignal aussendet, zu bestimmen. Da die Verarbeitungseinrichtung 4 und die Sendeeinrichtung 2 eine gemeinsame Zeitreferenz haben, kann das zum zweiten Zeitpunkt t2 durch die Verarbeitungseinrichtung 4 empfangene elektrische Signal eindeutig dem zum ersten Zeitpunkt t1 von der Sendeeinrichtung 2 gesendeten Messsignal zugeordnet werden, um damit die Laufzeit t_{D} über den Luftweg D zu bestimmen. Die Entfernung d ergibt sich zu d = C_{D} · t_{D}.

In einem Ausführungsbeispiel sind die Takteinrichtungen 42, 50 zueinander synchron, d. h. sie haben eine gemeinsame Zeitreferenz. Damit kann z. B. ein Zeitpunkt eines von der Sendeeinrichtung 2 emittierten Laserimpulses mit einem Zeitpunkt seines Empfangs durch die Detektionseinrichtung 8 verglichen werden, um daraus die Laufzeit für den Luftweg zu ermitteln. Verfahren zum Synchronisieren eines Senders und eines Empfängers sind dem Fachmann allgemein bekannt. Zur Synchronisation kann in einem oder jedem der Takteinrichtungen 42, 50 ein Oszillator in Verbindung mit einem Hochfrequenzgenerator vorhanden sein. In Fig. 2 kann die Synchronisation beispielsweise über die Übertragungseinrichtung 20 erfolgen.

In einem Ausführungsbeispiel kann das Messsignal zusammen mit einem Zeitstempel übertragen werden. Der Zeitstempel gibt den Zeitpunkt an, zu dem das Messsignal gesendet wurde. Aus der Differenz des Zeitpunkts des Empfangs und des Zeitpunkts des Sendens ergibt sich die Laufzeit.

Mit dem Verständnis der oben beschriebenen prinzipiellen Systemkomponenten und deren Funktionalitäten, erfolgt im Folgenden in Verbindung mit Fig. 5 eine Beschreibung eines beispielhaften Verfahrens zum Bestimmen einer Entfernung in einem Aufzugssystem 1. Die Beschreibung erfolgt mit Bezug auf das in Fig. 1 gezeigte Ausführungsbeispiel des Aufzugssystems 1, bei dem die Sendeeinrichtung 2 stationär im Aufzugsschacht 16 angeordnet ist, während die Detektionseinrichtung 8 an der Aufzugskabine 6 angeordnet ist, beispielsweise auf dem Kabinendach. Das Messsystem 3 ist betriebsbereit, d. h. die Sendeeinrichtung 2 und die Detektionseinrichtung 8 sind mit dem Hängekabel 20 verbunden und zueinander so justiert, dass die elektromagnetische Strahlung während des Verfahrens der Aufzugskabine 6 auf die Detektionseinrichtung 8 trifft und von dieser detektiert werden kann. Das Verfahren beginnt in einem Schritt **S1** und endet in einem Schritt **S7.**

In einem Schritt **S2** wird ein Messsignal als elektromagnetische Strahlung durch die Sendeeinrichtung 2 emittiert. Im hier betrachteten Ausführungsbeispiel umfasst die Sendeeinrichtung eine Lasereinheit (5), die als elektromagnetische Strahlung einen Laserstrahl emittiert. Der Laserstrahl ist vorzugsweise sichtbar, z. B. als rotes Licht, wenn er durch Staub gestreut oder auf eine Fläche trifft. Im Folgenden wird auf diesen Laserstrahl Bezug genommen.

Wie oben ausgeführt sendet die Sendeeinrichtung 2 den Laserstrahl gemäss der für das Messsystem 3 festgelegten Messmethode für die Laufzeitbestimmung. In einem Ausführungsbeispiel bedeutet dies, dass die Sendeeinrichtung 2 und die Detektionseinrichtung 8 bzw. deren Takteinrichtungen 42, 50 synchron sind.

In einem Schritt **S3** wird die elektromagnetische Strahlung, d. h. der Laserstrahl 10, durch die Detektionseinrichtung 8 in ein elektrisches Signal ES gewandelt. Von der Sendeeinrichtung 2 zur Detektionseinrichtung 8 breitet sich der Laserstrahl 10 auf dem Luftweg aus; für diesen Luftweg benötigt beispielsweise ein Laserimpuls, der sich in Luft mit Lichtgeschwindigkeit c ≈ 300,000 km/s ausbreitet, eine gewisse Zeit, die hier als Laufzeit bezeichnet ist.

In einem Schritt **S4** wird das elektrische Signal ES durch die Detektionseinrichtung 8 in die Übertragungseinrichtung 20 eingespeist, wie in Fig. 2 angedeutet. Die Einspeisung erfolgt mittels der Schnittstelleneinrichtung 22; eine Entnahme bzw. ein Auskoppeln des elektrischen Signals aus der Übertragungseinrichtung 20 erfolgt mittels der Schnittstelleneinrichtung 24 auf Seite der Sendeeinrichtung 2.

In einem Schritt **S5** wird das über die Übertragungseinrichtung 20 empfangene elektrische Signal durch die Verarbeitungseinrichtung 4 ausgewertet. Die Verarbeitungseinrichtung 4 bestimmt mittels des elektrischen Signals eine Laufzeit des Messsignals über den Luftweg bestimmt und mittels der Laufzeit eine Entfernung d zwischen der Sendeeinrichtung 2 und der Aufzugskabine 6. Da die Position der Sendeeinrichtung 2 bekannt ist, z. B. deren Höhe im Aufzugsschacht 16, kann daraus die Höhe der Detektionseinrichtung 8 ermittelt werden. Ausgehend von der Höhe der Detektionseinrichtung 8, die in bekannten Abständen zu Teilen der Aufzugskabine 6, z. B. einer Türschwelle oder Türkämpfer, angeordnet ist, kann daraus die Position der Aufzugskabine 6 im Aufzugsschacht 16 bestimmt werden.

## Patentansprüche

1. Aufzugssystem (1) umfassend:
eine Aufzugskabine (6);
eine Aufzugssteuerung (12), die ausgestaltet ist, ein Verfahren der Aufzugskabine (6) entlang einer Fahrbahn in einem Gebäude zu steuern;
eine Übertragungseinrichtung (20), um elektrische Energie und/oder Information zwischen der Aufzugskabine (6) und der Aufzugssteuerung (12) zu übertragen;
eine Sendeeinrichtung (2), die ausgestaltet ist, ein Messsignal als elektromagnetische Strahlung über einen Luftweg (D) auszusenden;
eine Detektionseinrichtung (8), die in Richtung des Luftwegs (D) entfernt von und gegenüber der Sendeeinrichtung (2) angeordnet ist, wobei die Detektionseinrichtung (8) ausgestaltet ist, das Messsignal über den Luftweg (D) direkt zu empfangen und in ein elektrisches Signal (ES) zu wandeln; und
eine Verarbeitungseinrichtung (4), die ausgestaltet ist, das elektrische Signal (ES) zu empfangen, mittels des elektrischen Signals (ES) eine Laufzeit des Messsignals entlang des Luftwegs (D) zu bestimmen und mittels der Laufzeit eine Entfernung (d) zwischen der Sendeeinrichtung (2) und der Detektionseinrichtung (8) zu bestimmen, wobei die Verarbeitungseinrichtung (4) zudem ausgestaltet ist, mittels der Entfernung (d) eine Position der Aufzugskabine (6) zu bestimmen, **dadurch gekennzeichnet,**
**dass** die Übertragungseinrichtung (20) ein Hängekabel umfasst, das im Aufzugssystem (1) zur Übertragung von Energie und/oder Informationen von und zur Aufzugskabine (6) dient, und wobei das Hängekabel eine festgelegte Länge (L) hat,
**dass** die Übertragungseinrichtung (20) zusätzlich einen Kommunikationskanal zwischen der Sendeeinrichtung (2) und der Detektionseinrichtung (8) bildet, der eine Schleife von der Sendeeinrichtung (2) über den Luftweg (D) zur Detektionseinrichtung (8) und von dort zur Sendeeinrichtung (2) schliesst, und
**dass** die Übertragungseinrichtung (20) für eine Signalübertragung zur Sendeeinrichtung (2) und zur Detektionseinrichtung (8) ausgestaltet ist, wobei die Entfernung (d) auf der Seite der Sendeeinrichtung (2) oder auf der Seite der Detektionseinrichtung (8) bestimmbar ist.

2. Aufzugssystem (1) nach Anspruch 1, wobei die Verarbeitungseinrichtung (4) bei der Sendeeinrichtung (2) angeordnet ist und durch eine erste Schnittstelleneinrichtung (24) an die Übertragungseinrichtung (20) gekoppelt ist, um das elektrische Signal (ES) über die Übertragungseinrichtung (20) zu empfangen.

3. Aufzugssystem (1) nach Anspruch 2, wobei die Verarbeitungseinrichtung (4) ausgestaltet ist, die Laufzeit aus einer Differenz zwischen einem zweiten Zeitpunkt (t₂), zu dem die Verarbeitungseinrichtung (4) das elektrische Signal (ES) empfängt, und einem ersten Zeitpunkt (t₁), zu dem die Sendeeinrichtung (4) das Messsignal aussendet, zu bestimmen.

4. Aufzugssystem (1) nach Anspruch 3, wobei die Verarbeitungseinrichtung (4) und die Sendeeinrichtung (2) zueinander zeitlich synchronisiert sind.

5. Aufzugssystem (1) nach Anspruch 1, wobei die Verarbeitungseinrichtung (4) bei der Detektionseinrichtung (8) angeordnet ist und durch eine zweite Schnittstelleneinrichtung (22) an die Übertragungseinrichtung (20) gekoppelt ist, wobei die Sendeinrichtung (2) ausserdem ausgestaltet ist, das Messsignal als elektrisches Messsignal (EMS) über die Übertragungseinrichtung (20) zur Verarbeitungseinrichtung (4) zu senden.

6. Aufzugssystem (1) nach Anspruch 5, wobei die Verarbeitungseinrichtung (4) ausgestaltet ist, die Laufzeit aus einer Differenz zwischen einem zweiten Zeitpunkt (t₂), zu dem die Detektionseinrichtung (8) das Messsignal über den Luftweg (D) empfängt, und einem dritten Zeitpunkt (t₃), zu dem die Verarbeitungseinrichtung (4) das elektrische Messsignal (EMS) über die Übertragungseinrichtung (20) empfängt, zu bestimmen.

7. Aufzugssystem (1) nach Anspruch 6, wobei die Verarbeitungseinrichtung (4) und die Detektionseinrichtung (8) zueinander zeitlich synchronisiert sind.

8. Aufzugssystem (1) nach Anspruch 1, wobei die Verarbeitungseinrichtung (4) bei der Detektionseinrichtung (8) angeordnet ist und durch eine zweite Schnittstelleneinrichtung (22) an die Übertragungseinrichtung (20) gekoppelt ist, wobei die Sendeinrichtung (2), die Verarbeitungseinrichtung (4) und die Detektionseinrichtung (8) zueinander zeitlich synchronisiert sind, wobei die Synchronisation über die Übertragungseinrichtung (20) erfolgt.

9. Aufzugssystem (1) nach Anspruch 8, wobei die Verarbeitungseinrichtung (4) ausgestaltet ist, die Laufzeit aus einer Differenz zwischen einem zweiten Zeitpunkt (t₂), zu dem die Detektionseinrichtung (4) das Messsignal empfängt, und einem ersten Zeitpunkt (t₁), zu dem die Sendeeinrichtung (4) das Messsignal aussendet, zu bestimmen.

10. Aufzugssystem (1) nach einem der vorhergehenden Ansprüche, wobei die Sendeeinrichtung (2) eine Lasereinrichtung umfasst, und wobei die Detektionseinrichtung (8) einen Photodetektor (5) umfasst.

11. Aufzugssystem (1) nach einem der vorhergehenden Ansprüche,
wobei die Sendeeinrichtung (2) an einem festgelegten Ort in einem Aufzugsschacht (16) angeordnet ist und die Detektionseinrichtung (8) an der Aufzugskabine (6) angeordnet ist, oder
wobei die Detektionseinrichtung (8) an einem festgelegten Ort im Aufzugsschacht (16) angeordnet ist und die Sendeeinrichtung (2) an der Aufzugskabine (6) angeordnet ist.

12. Verfahren zum Bestimmen einer Entfernung (d) in einem Aufzugssystem (1), das eine Aufzugskabine (6), eine Aufzugssteuerung (12), eine Übertragungseinrichtung (20), die elektrische Energie und/oder Information zwischen der Aufzugskabine (6) und der Aufzugssteuerung (12) überträgt, eine Sendeeinrichtung (2), eine von der Sendeeinrichtung (2) durch einen Luftweg (D) getrennt und entfernt positionierte Detektionseinrichtung (8) und eine Verarbeitungseinrichtung (4) hat, wobei die Übertragungseinrichtung (20) ein Hängekabel festgelegter Länge (L) umfasst, das im Auszugssystem (1) zur Übertragung von Energie und/oder Information von und zur Aufzugskabine (6) dient, wobei die Übertragungseinrichtung (20) zusätzlich einen Kommunikationskanal zwischen der Sendeeinrichtung (2) und der Detektionseinrichtung (8) bildet, der eine Schleife von der Sendeeinrichtung (2) über den Luftweg (D) zur Detektionseinrichtung (8) und von dort zur Sendeeinrichtung (2) schliesst, wobei die Übertragungseinrichtung (20) für eine Signalübertragung zur Sendeeinrichtung (2) und zur Detektionseinrichtung (8) ausgestaltet ist, wobei die Entfernung (d) auf der Seite der Sendeeinrichtung (2) oder auf der Seite der Detektionseinrichtung (8) bestimmbar ist, und wobei das Verfahren umfasst:
Ansteuern der Sendeeinrichtung (2), um ein Messsignal als elektromagnetische Strahlung zu emittieren;
Betreiben der Detektionseinrichtung (8), um die elektromagnetische Strahlung in ein elektrisches Signal (ES) zu wandeln, wobei sich die elektromagnetische Strahlung auf direktem Luftweg (D) von der Sendeeinrichtung (2) zur Detektionseinrichtung (8) ausbreitet; und
Betreiben der Verarbeitungseinrichtung (4), um das elektrische Signal (ES) zu empfangen, mittels des empfangenen elektrischen Signals (ES) eine Laufzeit des Messsignals über den Luftweg (D) zu bestimmen und mittels der Laufzeit eine Entfernung (d) zwischen der Sendeeinrichtung (2) und der Aufzugskabine (6) zu bestimmen, wobei mittels der Entfernung (d) eine Position der Aufzugskabine (6) bestimmt wird.

13. Verfahren nach Anspruch 12, ausserdem umfassend:
Einspeisen des elektrischen Signals (ES) über die Übertragungseinrichtung (20) in die Verarbeitungseinrichtung (4), wobei die Verarbeitungseinrichtung (4) bei der Sendeeinrichtung (2) angeordnet ist und durch eine erste Schnittstelleneinrichtung (24) an die Übertragungseinrichtung (20) gekoppelt ist, und Bestimmen der Laufzeit durch die Verarbeitungseinrichtung (4) aus einer Differenz zwischen einem zweiten Zeitpunkt (t₂), zu dem die Verarbeitungseinrichtung (4) das elektrische Signal (ES) empfängt, und einem ersten Zeitpunkt (t₁), zu dem die Sendeeinrichtung (4) das Messsignal aussendet, oder
Senden des Messsignals ausserdem als elektrisches Messsignal (EMS) durch die Sendeinrichtung (2), die durch eine erste Schnittstelleneinrichtung (22) an die Übertragungseinrichtung (20) gekoppelt ist, über die Übertragungseinrichtung (20) zur Verarbeitungseinrichtung (4), wobei die Verarbeitungseinrichtung (4) bei der Detektionseinrichtung (8) angeordnet ist und durch eine zweite Schnittstelleneinrichtung (22) an die Übertragungseinrichtung (20) gekoppelt ist, und Bestimmen der Laufzeit durch die Verarbeitungseinrichtung (4) aus einer Differenz zwischen einem zweiten Zeitpunkt (t₂), zu dem die Detektionseinrichtung (8) das Messsignal über den Luftweg (D) empfängt, und einem dritten Zeitpunkt (t₃), zu dem die Verarbeitungseinrichtung (4) das elektrische Messsignal (EMS) über die Übertragungseinrichtung (20) empfängt, oder
zeitliches Synchronisieren der Sendeinrichtung (2), der Verarbeitungseinrichtung (4) und der Detektionseinrichtung (8), wobei die Verarbeitungseinrichtung (4) bei der Detektionseinrichtung (8) angeordnet ist und durch eine zweite Schnittstelleneinrichtung (22) an die Übertragungseinrichtung (20) gekoppelt ist, wobei die Synchronisation über die Übertragungseinrichtung (20) erfolgt, und Bestimmen der Laufzeit durch die Verarbeitungseinrichtung (4) aus einer Differenz zwischen einem zweiten Zeitpunkt (t₂), zu dem die Detektionseinrichtung (4) das Messsignal empfängt, und einem ersten Zeitpunkt (t₁), zu dem die Sendeeinrichtung (4) das Messsignal aussendet.

## Claims

1. Elevator system (1), comprising:
an elevator car (6);
an elevator controller (12) which is configured to control a movement of the elevator car (6) along a travel path in a building;
a transmission device (20) for transmitting electrical energy and/or information between the elevator car (6) and the elevator controller (12);
a sending device (2) which is configured to send a measurement signal as electromagnetic radiation via an air path (D);
a detection device (8) which is arranged remote from and opposite the sending device (2) in the direction of the air path (D), the detection device (8) being configured to receive the measurement signal directly via the air path (D) and to convert it into an electrical signal (ES); and
a processing device (4) which is configured to receive the electrical signal (ES), to ascertain a propagation time of the measurement signal along the air path (D) by means of the electrical signal (ES), and to ascertain a distance (d) between the sending device (2) and the detection device (8) by means of the propagation time, the processing device (4) also being configured to ascertain a position of the elevator car (6) by means of the distance (d), **characterized**
**in that** the transmission device (20) comprises a traveling cable which is used in the elevator system (1) for transmitting energy and/or information from and to the elevator car (6), the traveling cable having a fixed length (L),
**in that** the transmission device (20) additionally forms a communication channel between the sending device (2) and the detection device (8), which communication channel closes a loop from the sending device (2) via the air path (D) to the detection device (8) and
from there to the sending device (2), and
**in that** the transmission device (20) is configured for signal transmission to the sending device (2) and to the detection device (8), the distance (d) being ascertainable on the side of the sending device (2) or on the side of the detection device (8).

2. Elevator system (1) according to claim 1, wherein the processing device (4) is arranged at the sending device (2) and is coupled to the transmission device (20) by means of a first interface device (24) in order to receive the electrical signal (ES) via the transmission device (20).

3. Elevator system (1) according to claim 2,
wherein the processing device (4) is configured to ascertain the propagation time from a difference between a second point in time (t₂), at which the processing device (4) receives the electrical signal (ES), and a first point in time (t₁), at which the sending device (4) emits the measurement signal.

4. Elevator system (1) according to claim 3, wherein the processing device (4) and the sending device (2) are temporally synchronized with one another.

5. Elevator system (1) according to claim 1, wherein the processing device (4) is arranged at the detection device (8) and is coupled to the transmission device (20) by means of a second interface device (22), wherein the sending device (2) is further configured to send the measurement signal as an electrical measurement signal (EMS) via the transmission device (20) to the processing device (4).

6. Elevator system (1) according to claim 5, wherein the processing device (4) is configured to ascertain the propagation time from a difference between a second point in time (t₂), at which the detection device (8) receives the measurement signal via the air path (D), and a third point in time (t₃), at which the processing device (4) receives the electrical measurement signal (EMS) via the transmission device (20).

7. Elevator system (1) according to claim 6, wherein the processing device (4) and the detection device (8) are temporally synchronized with one another.

8. Elevator system (1) according to claim 1, wherein the processing device (4) is arranged at the detection device (8) and is coupled to the transmission device (20) by means of a second interface device (22), wherein the sending device (2), the processing device (4) and the detection device (8) are temporally synchronized with one another, wherein the synchronization takes place via the transmission device (20).

9. Elevator system (1) according to claim 8, wherein the processing device (4) is configured to ascertain the propagation time from a difference between a second point in time (t₂), at which the detection device (4) receives the measurement signal, and a first point in time (t₁), at which the sending device (4) emits the measurement signal.

10. Elevator system (1) according to any of the preceding claims, wherein the sending device (2) comprises a laser device, and wherein the detection device (8) comprises a photodetector (5).

11. Elevator system (1) according to any of the preceding claims,
wherein the sending device (2) is arranged at a fixed location in an elevator shaft (16) and the detection device (8) is arranged on the elevator car (6), or
wherein the detection device (8) is arranged at a fixed location in the elevator shaft (16) and the sending device (2) is arranged on the elevator car (6).

12. Method for ascertaining a distance (d) in an elevator system (1) comprising an elevator car (6), an elevator controller (12), a transmission device (20) which transmits electrical energy and/or information between the elevator car (6) and the elevator controller (12), a sending device (2), a detection device (8) which is positioned remotely and separated from the sending device (2) by an air path (D), and a processing device (4), wherein the transmission device (20) has a traveling cable, of a fixed length (L), which is used in the elevator system (1) to transmit energy and/or information from and to the elevator car (6), wherein the transmission device (20) additionally forms a communication channel between the sending device (2) and the detection device (8), which communication channel closes a loop from the sending device (2) via the air path (D) to the detection device (8) and from there to the sending device (2), wherein the transmission device (20) is configured for signal transmission to the sending device (2) and to the detection device (8), wherein the distance (d) can be ascertained on the side of the sending device (2) or on the side of the detection device (8), and wherein the method comprises:
controlling the sending device (2) to emit a measurement signal as electromagnetic radiation;
operating the detection device (8) to convert the electromagnetic radiation into an electrical signal (ES), wherein the electromagnetic radiation propagates along a direct air path (D) from the sending device (2) to the detection device (8); and
operating the processing device (4) to receive the electrical signal (ES), to ascertain a propagation time of the measurement signal via the air path (D) by means of the received electrical signal (ES) and to ascertain a distance (d) between the sending device (2) and
the elevator car (6) by means of the propagation time, wherein a position of the elevator car (6) is ascertained by means of the distance (d).

13. Method according to claim 12, further comprising:
feeding the electrical signal (ES) via the transmission device (20) into the processing device (4), wherein the processing device (4) is arranged at the sending device (2) and is coupled to the transmission device (20) by means of a first interface device (24), and
ascertaining the propagation time by means of the processing device (4) from a difference between a second point in time (t₂), at which the processing device (4) receives the electrical signal (ES), and a first point in time (t₁), at which the sending device (4) emits the measurement signal, or
sending the measurement signal further as an electrical measurement signal (EMS) by means of the sending device (2), which is coupled to the transmission device (20) by means of a first interface device (22), via the transmission device (20) to the processing device (4), wherein the processing device (4) is arranged at the detection device (8) and is coupled to the transmission device (20) by means of a second interface device (22), and
ascertaining the propagation time by means of the processing device (4) from a difference between a second point in time (t₂), at which the detection device (8) receives the measurement signal via the air path (D), and a third point in time (t₃), at which the processing device (4) receives the electrical measurement signal (EMS) via the transmission device (20), or
temporally synchronizing the sending device (2), the processing device (4) and the detection device (8), wherein the processing device (4) is arranged at the detection device (8) and is coupled to the transmission device (20) by means of a second interface device (22), wherein the synchronization takes place via the transmission device (20), and ascertaining the propagation time by means of the processing device (4) from a difference between a second point in time (t₂), at which the detection device (4) receives the measurement signal, and a first point in time (t₁), at which the sending device (4) emits the measuring signal.

## Revendications

1. Système d'ascenseur (1) comprenant :
une cabine d'ascenseur (6) ;
un dispositif de commande d'ascenseur (12) qui est conçu pour commander un déplacement de la cabine d'ascenseur (6) le long d'une piste de circulation dans un bâtiment ;
un dispositif de transmission (20) permettant de transmettre de l'énergie électrique et/ou des informations entre la cabine d'ascenseur (6) et le dispositif de commande d'ascenseur (12) ;
un dispositif d'émission (2) qui est conçu pour émettre un signal de mesure sous forme de rayonnement électromagnétique par l'intermédiaire d'une voie aérienne (D) ;
un dispositif de détection (8) qui est disposé dans la direction de la voie aérienne (D) à distance et en face du dispositif d'émission (2), dans lequel le dispositif de détection (8) est conçu pour recevoir directement le signal de mesure par l'intermédiaire de la voie aérienne (D) et pour le convertir en un signal électrique (ES) ; et
un dispositif de traitement (4) qui est conçu pour recevoir le signal électrique (ES), pour déterminer à l'aide du signal électrique (ES) un temps de propagation du signal de mesure le long de la voie aérienne (D) et pour déterminer à l'aide du temps de propagation une distance (d) entre le dispositif d'émission (2) et le dispositif de détection (8), dans lequel le dispositif de traitement (4) est en outre conçu pour déterminer à l'aide de la distance (d) une position de la cabine d'ascenseur (6), **caractérisé**
**en ce que** le dispositif de transmission (20) comprend un câble suspendu qui sert dans le système d'ascenseur (1) à la transmission d'énergie et/ou d'informations depuis et vers la cabine d'ascenseur (6), et dans lequel le câble suspendu a une longueur (L) déterminée,
**en ce que** le dispositif de transmission (20) forme en outre un canal de communication entre le dispositif d'émission (2) et le dispositif de détection (8), qui ferme une boucle depuis le dispositif d'émission (2) par l'intermédiaire de la voie aérienne (D) vers le dispositif de détection (8) et de là vers le dispositif d'émission (2), et
**en ce que** le dispositif de transmission (20) est conçu pour une transmission de signaux vers le dispositif d'émission (2) et vers le dispositif de détection (8), dans lequel la distance (d) peut être déterminée du côté du dispositif d'émission (2) ou du côté du dispositif de détection (8).

2. Système d'ascenseur (1) selon la revendication 1, dans lequel le dispositif de traitement (4) est disposé près du dispositif d'émission (2) et est couplé au dispositif de transmission (20) par un premier dispositif d'interface (24) pour recevoir le signal électrique (ES) par l'intermédiaire du dispositif de transmission (20).

3. Système d'ascenseur (1) selon la revendication 2,
dans lequel le dispositif de traitement (4) est conçu pour déterminer le temps de propagation à partir d'une différence entre un deuxième instant (t₂), auquel le dispositif de traitement (4) reçoit le signal électrique (ES), et un premier instant (t₁), auquel le dispositif d'émission (4) émet le signal de mesure.

4. Système d'ascenseur (1) selon la revendication 3, dans lequel le dispositif de traitement (4) et le dispositif d'émission (2) sont synchronisés dans le temps l'un par rapport à l'autre.

5. Système d'ascenseur (1) selon la revendication 1, dans lequel le dispositif de traitement (4) est disposé près du dispositif de détection (8) et est couplé au dispositif de transmission (20) par un second dispositif d'interface (22), dans lequel le dispositif d'émission (2) est en outre conçu pour émettre le signal de mesure sous forme de signal de mesure électrique (EMS) au dispositif de traitement (4) par l'intermédiaire du dispositif de transmission (20).

6. Système d'ascenseur (1) selon la revendication 5, dans lequel le dispositif de traitement (4) est conçu pour déterminer le temps de propagation à partir d'une différence entre un deuxième instant (t₂) auquel le dispositif de détection (8) reçoit le signal de mesure par l'intermédiaire de la voie aérienne (D) et un troisième instant (t₃) auquel le dispositif de traitement (4) reçoit le signal de mesure électrique (EMS) par l'intermédiaire du dispositif de transmission (20).

7. Système d'ascenseur (1) selon la revendication 6, dans lequel le dispositif de traitement (4) et le dispositif de détection (8) sont synchronisés dans le temps l'un par rapport à l'autre.

8. Système d'ascenseur (1) selon la revendication 1, dans lequel le dispositif de traitement (4) est disposé près du dispositif de détection (8) et est couplé au dispositif de transmission (20) par un second dispositif d'interface (22), dans lequel le dispositif d'émission (2), le dispositif de traitement (4) et le dispositif de détection (8) sont synchronisés dans le temps les uns par rapport aux autres, dans lequel la synchronisation est effectuée par l'intermédiaire du dispositif de transmission (20).

9. Système d'ascenseur (1) selon la revendication 8, dans lequel le dispositif de traitement (4) est conçu pour déterminer le temps de propagation à partir d'une différence entre un deuxième instant (t₂) auquel le dispositif de détection (4) reçoit le signal de mesure et un premier instant (t₁) auquel le dispositif d'émission (4) émet le signal de mesure.

10. Système d'ascenseur (1) selon l'une des revendications précédentes, dans lequel le dispositif d'émission (2) comprend un dispositif laser, et dans lequel le dispositif de détection (8) comprend un photodétecteur (5).

11. Système d'ascenseur (1) selon l'une des revendications précédentes,
dans lequel le dispositif d'émission (2) est disposé à un endroit fixe dans une cage d'ascenseur (16) et le dispositif de détection (8) est disposé sur la cabine d'ascenseur (6), ou dans lequel le dispositif de détection (8) est disposé à un endroit fixe dans la cage d'ascenseur (16) et le dispositif d'émission (2) est disposé sur la cabine d'ascenseur (6).

12. Procédé permettant de déterminer une distance (d) dans un système d'ascenseur (1) qui comprend une cabine d'ascenseur (6), un dispositif de commande d'ascenseur (12), un dispositif de transmission (20) qui transmet de l'énergie électrique et/ou des informations entre la cabine d'ascenseur (6) et le dispositif de commande d'ascenseur (12), un dispositif d'émission (2), un dispositif de détection (8) séparé du dispositif d'émission (2) par une voie aérienne (D) et positionné à distance, et un dispositif de traitement (4), dans lequel le dispositif de transmission (20) comprend un câble suspendu de longueur fixe (L) qui sert dans le système d'ascenseur (1) à transmettre de l'énergie et/ou des informations depuis et vers la cabine d'ascenseur (6), dans lequel le dispositif de transmission (20) forme en outre un canal de communication entre le dispositif d'émission (2) et le dispositif de détection (8), qui ferme une boucle allant du dispositif d'émission (2) au dispositif de détection (8) par l'intermédiaire de la voie aérienne (D) et de là au dispositif d'émission (2), dans lequel le dispositif de transmission (20) est conçu pour une transmission de signaux au dispositif d'émission (2) et au dispositif de détection (8), dans lequel la distance (d) peut être déterminée du côté du dispositif d'émission (2) ou du côté du dispositif de détection (8), et dans lequel le procédé comprend :
la commande du dispositif d'émission (2) pour qu'il émette un signal de mesure sous la forme d'un rayonnement électromagnétique ;
le fonctionnement du dispositif de détection (8) pour convertir le rayonnement électromagnétique en un signal électrique (ES), dans lequel le rayonnement électromagnétique se propage par une voie aérienne directe (D) depuis le dispositif d'émission (2) jusqu'au dispositif de détection (8) ; et
le fonctionnement du dispositif de traitement (4) pour recevoir le signal électrique (ES), déterminer à l'aide du signal électrique (ES) reçu un temps de propagation du signal de mesure par l'intermédiaire de la voie aérienne (D) et déterminer à l'aide du temps de propagation une distance (d) entre le dispositif d'émission (2) et la cabine d'ascenseur (6), dans lequel une position de la cabine d'ascenseur (6) est déterminée à l'aide de la distance (d).

13. Procédé selon la revendication 12, comprenant de plus :
l'injection du signal électrique (ES) dans le dispositif de traitement (4) par l'intermédiaire du dispositif de transmission (20), dans lequel le dispositif de traitement (4) est disposé près du dispositif d'émission (2) et est couplé au dispositif de transmission (20) par un premier dispositif d'interface (24), et la détermination du temps de propagation par le dispositif de traitement (4) à partir d'une différence entre un deuxième instant (t₂), auquel le dispositif de traitement (4) reçoit le signal électrique (ES), et un premier instant (t₁), auquel le dispositif d'émission (4) émet le signal de mesure, ou
l'émission du signal de mesure de plus en tant que signal de mesure électrique (EMS) par le dispositif d'émission (2), qui est couplé au dispositif de transmission (20) par un premier dispositif d'interface (22), au dispositif de traitement (4) par l'intermédiaire du dispositif de transmission (20), dans lequel le dispositif de traitement (4) est disposé près du dispositif de détection (8) et est couplé au dispositif de transmission (20) par un second dispositif d'interface (22), et la détermination du temps de propagation par le dispositif de traitement (4) à partir d'une différence entre un deuxième instant (t₂) auquel le dispositif de détection (8) reçoit le signal de mesure par l'intermédiaire de la voie aérienne (D) et un troisième instant (t₃) auquel le dispositif de traitement (4) reçoit le signal de mesure électrique (EMS) par l'intermédiaire du dispositif de transmission (20), ou
la synchronisation temporelle du dispositif d'émission (2), du dispositif de traitement (4) et du dispositif de détection (8), dans lequel le dispositif de traitement (4) est disposé près du dispositif de détection (8) et est couplé au dispositif de transmission (20) par un second dispositif d'interface (22), dans lequel la synchronisation s'effectue par l'intermédiaire du dispositif de transmission (20), et la détermination du temps de propagation par le dispositif de traitement (4) à partir d'une différence entre un deuxième instant (t₂) auquel le dispositif de détection (4) reçoit le signal de mesure et un premier instant (t₁) auquel le dispositif d'émission (4) émet le signal de mesure.
